# EUROPÄISCHE PATENTSCHRIFT

(11) **EP 0 377 851 B1**
(45) Veröffentlichungstag und Bekanntmachung des Hinweises auf die Patenterteilung: **07.06.1995**
(21) Anmeldenummer: 89123118.5
(22) Anmeldetag: 14.12.1989
(51) Int. Cl.: F02D 1/16, F02M 41/12

(54) **Verteilerkraftstoffeinspritzpumpe für Brennkraftmaschinen**
Distributor-type fuel injection pump for internal-combustion engines
Pompe à combustible distributrice pour moteurs à combustion interne

(30) Priorität: 07.01.1989 DE 3900345
(43) Veröffentlichungstag der Anmeldung: 18.07.1990
(73) Patentinhaber: ROBERT BOSCH GMBH, 70442 Stuttgart (DE)
(72) Erfinder: Konrath, Karl, D-7149 Freiberg/Neckar (DE); Ruesseler, Kar-Friedrich, D-7257 Ditzingen 3 (DE); Hain, Josef, D-7250 Leonberg (DE); Tschoeke, Helmut, Dr., D-7302 Ostfildern 1 (DE); Schoetz, Alfons, D-7255 Rutesheim (DE)

(56) Entgegenhaltungen:
- DE-A- 2 844 910
- FR-A- 2 365 027
- US-A- 4 366 796

## Beschreibung

### Stand der Technik

Die Erfindung geht aus von einer Verteilerkraftstoffeinspritzpumpe für Brennkraftmaschinen nach der Gattung des Hauptanspruchs. Bei einer bekannten Verteilkraftstoffeinspritzpumpe dieser Art (Bosch Verteilereinspritzpumpe, Typ VE, Bosch technische Unterrichtung VDT-U 2/2 DE bzw. DE-OS 28 44 910) erfolgt die Einspritzmengenregelung über einen mechanischen Drehzahlregler mit verschiedenen Aufschaltungen zur Berücksichtigung von Betriebskenngrößen (VDT-Schrift). Die Spritzzeitpunktverstellung hingegen erfolgt über hydraulische Mittel, indem eine Steuerflüssigkeit den Spritzverstellkolben drehzahlabhängig verstellt, wobei als Steuerflüssigkeit der Dieselkraftstoff dienen kann, der über eine mit motordrehzahlsynchroner Drehzahl angetriebene Förderpumpe auf einen drehzahlabhängigen Druck gebracht wird. Diese Spritzverstellregelung ist für den Normalbetrieb, also warme Brennkraftmaschine im normalen Arbeitsbereich gedacht. Um bei kalter Brennkraftmaschine, bei der bekanntlich der Spritzbeginn früher liegen muß, um für die Aufbereitung des Kraftstoffes bis zu seiner Zündfähigkeit ausreichend Zeit zur Verfügung zu haben, eine von der Drehzahl unabhängige Frühverstellung zu erhalten, wird eine Relativverdrehung des ruhenden Teils (Rollenring) des Nockentriebs durch ein Steuergerät vorgenommen, welches über einen Verstellhebel und einen Exzenter eine unmittelbare Verstellung vornimmt. Diese Verstellung in Richtung früh entspricht gerade der gewünschten Frühverstellung, wie sie bei kalten Brennkraftmaschinen erforderlich ist. Wenn sich nun der Motor allmählich erwärmt, wird der Eingriff des Steuergerätes allmählich abgebaut, so daß bei warmem Motor dann die Spritzverstellung nur noch vom hydraulischen Spritzversteller bestimmt wird. Für den Eingriff des Steuergeräts ist am ruhenden Teil eine entsprechende Ausnehmung angeordnet, so daß bei warmer Brennkraftmaschine das Steuergerät keinen Einfluß nehmen kann, wohingegen bei kalter Brennkraftmaschine, beispielsweise über einen entsprechenden Zapfen, der an einer der Begrenzungswände der Ausnehmung angreift, die vorgesehene Relativverdrehung bewirkt wird.

Für die Erfindung relevant ist somit nur der Arbeitsbereich für eine kalte Brennkraftmaschine, wobei folgender Funktionsablauf stattfindet. Bei kalter Brennkraftmaschine ist über die Steuervorrichtung das ruhende Teil in die gewünschte Lage verdreht entsprechend früher Einspritzung für kalte Motoren, wobei der Spritzverstellkolben ein Stück entgegen der Spritzverstellfeder verschoben ist. Da die Spritzverstellung auch drehzahlabhängig erfolgt, entspricht somit diese Lage zudem einer bestimmten Motordrehzahl (mit zunehmender Drehzahl erfolgt eine Verstellung in Richtung früher). Sobald dann bei einer entsprechenden Motordrehzahl die Steuerflüssigkeit den Druck erreicht hat, der dieser vorgegebenen Stellung für kalten Motor des Spritzverstellkolbens entspricht, wird der Spritzverstellkolben aus dieser Kaltmotorfrühverstellage entgegen der Kraft der Spritzverstellfeder verschoben und verdreht dabei das ruhende Teil zusätzlich in Richtung früh, wobei sich die entsprechende Wand der Ausnehmung des ruhenden Teils vom Zapfen abhebt. Ab diesem Moment erfolgt die Spritzbeginnverstellung rein drehzahlabhängig so wie bei der warmen Brennkraftmaschine. In den Kennlinien der Funktionen von Frühverstellung über der Drehzahl, bedeutet dies einen scharfen Knick. Gewünscht jedoch ist stets ein weicher Übergang, d.h. daß bereits vor Erreichen dieses Punktes eine gewisse Verstellung in Richtung früher erwünscht wäre, die dann auch erst nach diesem Punkt in die Normalfunktion übergeht. Der scharfe Übergang hat jedenfalls den Nachteil einer unbefriedigenden Anpassung des Spritzbeginns bei kalter Brennkraftmaschine im Übergangbereich von niederen Drehzahlen (Startdrehzahlen, Leerlauf) zu höheren Drehzahlen. Dies äußert sich vor allem in erhöhten Abgas- und Geräuschemissionen, sowie in höherem Kraftstoffverbrauch.

### Vorteile der Erfindung

Die erfindungsgemäße Verteilerkraftstoffeinspritzpumpe mit den kennzeichnenden Merkmalen des Hauptanspruchs hat demgegenüber den Vorteil, daß ausgehend von dem bei kalter Maschine vorgegebenen frühen Spritzbeginn bereits eine zusätzliche Verstellung in Richtung früher mit zunehmender Drehzahl erfolgt, wobei diese Zunahme durch die Charakteristik der Zusatzfeder bestimmt ist. Immer dann, wenn die in Richtung spät wirkenden Kräfte der Spritzverstellfeder und der Schenkelfeder durch den in Richtung früh wirkenden Druck der Steuerflüssigkeit überwunden werden, bewirkt die ebenfalls in Richtung früher wirkende Zusatzfeder eine entsprechende zusätzliche Verschiebung in Richtung früh.

Vorteilhafterweise wird hierdurch mit sehr einfachen Mitteln ein weicherer Übergang zwischen der Frühverstellvorgabe bei kalter Brennkraftmaschine und der normalen Frühverstellung erreicht, wodurch vor allem das Hochlaufverhalten des Motors verbesser wird mit einem günstigeren Drehmoment und geringerem Kraftstoffverbrauch in diesem Laufbereich.

Nach einer vorteilhaften Ausgestaltung der Erfindung weist in an sich bekannter Weise der Nockentrieb einen im Pumpengehäuse gelagerten und als an sich ruhendes Teil dienenden Rollenring auf, an dem Laufrollen gelagert sind, wobei ein mit einer Nockenfläche versehener und mit dem Verteilerkolben und der Antriebswelle mitrotierender Nockenteil mit dem Rollenring für den Hubantrieb des Pump- und Verteilerkolbens zusammenwirkt und wobei ein mit dem Verstellhebel verdrehbarer Exzenterzapfen in eine entsprechende Längsnut des Rollenrings greift. Hierdurch ist in einfacher Weise ermöglicht, daß der Rollenring ausgehend von der jeweils temperaturabhängig eingestellten Mindestfrühverstellage weiter in eine frühere Lage verdreht werden kann, wobei in diesem Übergangsbereich durch die Zusatzfeder und über den Mitnahmezapfen diese Frühverstellung unterstützt wird.

Nach einer weiteren vorteilhaften Ausgestaltung der Erfindung, bei der in an sich bekannter Weise (DE-OS 28 44 910) ein Bowdenzug als Mitnahmeteil zwischen Temperaturgeber und Verstellhebel vorgesehen ist, ist die Zusatzfeder zwischen dem Klemmstück des Bowdenzugs und dem Verstellhebel wirksam. Während der Bowdenzug vom Temperaturgeber betätigt den Anschlag für den Mindestfrühzeitpunkt bestimmt, ermöglicht die dazwischengeschaltete Zusatzfeder die Steuerung des Übergangsbereichs, so daß erfindungsgemäß bereits, vor Erreichen der im Normalbetrieb entsprechenden Drehzahl, bei kalter Maschine eine zustätzliche Verstellung in Richtung früh erfolgt. Natürlich kann die Zusatzfeder auch unabhängig vom Bowdenzug am Verstellhebel in Richtung früh angreifen, wobei sie sich beispielsweise an einem gehäusefesten und justierbaren Widerlager abstützen kann. Durch die Integrierung in den Bowdenzug jedoch ist eine zusätzliche Justierung nicht erforderlich, da mit der Grundeinstellung des Steuergerätes auch die Zusatzfeder mit verstellt wird. Bei Grundeinstellung ist hierbei vor allem an die Zuordnung zwischen Temperaturgeber und Verstellgrad des ruhenden Teils des Nockentriebs gedacht, wobei mit zunehmender Motortemperatur der Verstellhebel und damit der ruhende Teil des Nockentriebs in Richtung spät verdreht oder verdrehbar ist, wobei bei der Anordnung der Zusatzfeder zwischen Verstellhebel und Klemmstück des Bowdenzugs diese Zusatzfeder in gleicher Weise wirksam ist, wenn der eingestellte Mindestfrühspritzzeitpunkt der Ausgangslage des Spritzverstellkolbens entspricht. In jedem Fall jedoch ist die Zusatzfeder dann außer Wirkung und ohne Einfluß auf die Spritzbeginnverstellung, wenn auch das Steuergerät außer Wirkung ist.

Als Temperaturgeber kann natürlich ein elektrisch beheiztes Thermoelement oder aber ein vom Kühlwasser der Brennkraftmaschine beheizter Dehnstoffregler dienen oder sonst ein die Temperatur verarbeitendes Element.

Nach einer weiteren vorteilhaften Ausgestaltung der Erfindung ist der mögliche Weg der Zusatzfeder durch Mitnahmeanschläge begrenzt. Hierdurch wird einerseits die Vorspannung der Feder und damit die Steilheit der Übergangskennlinie bestimmt und beeinflußt und andererseits auch der Drehzahlbereich vorgegeben, ab dem diese Zusatzfeder wirksam ist. Die Zusatzfeder bedeutet bezüglich der Kraftwirkung eine konstante Addition zur durch den Druck der Steuerflüssigkeit bewirkten Stellkraft, solange sie zwischen Bowdenzugklemmstück und Verstellhebel angeordnet ist. Bei unabhängigem Eingriff am Verstellhebel wirkt sich natürlich die eingegebene Federkenngröße aus, was zu einer entsprechenden Änderung der Steigung der Kurvenscharen zueinander führt, die diesem Übergangsbereich entsprechen. Im ersten Fall verlaufen diese Kurven parallel zueinander.

Nach einer weiteren Ausgestaltung der Erfindung wird der eine Mitnahmeanschlag durch eine Buchse mit Längsnuten bestimmt, in denen das Klemmstück des Bowdenzugs geführt ist, während der andere Mitnahmeanschlag durch einen in dieser Buchse geführten Bolzen gebildet wird, der das Klemmstück aufnimmt, wobei zwischen diesen beiden Mitnahmeanschlägen, also zwischen Buchse und Bolzen die Zusatzfeder angeordnet ist. Hierdurch kann in sehr einfacher Weise einerseits der Zusatzfederarbeitsbereich und andererseits der Gesamtverstellbereich in Richtung früh durch Festlegen des Bowdenstücks mit nur einem Klemmstück erzielt werden.

Weitere Vorteile und vorteilhafte Ausgestaltungen der Erfindung sind der nachfolgenden Beschreibung, der Zeichnung und den Ansprüchen entnehmbar.

### Zeichnung

Ein Ausführungsbeispiel des Gegenstandes der Erfindung ist mit zwei Varianten in der Zeichnung dargestellt und im folgenden näher beschrieben. Es zeigen Fig. 1 eine erfindungsgemäße Kraftstoffeinspritzpumpe im Teillängschnitt gemäß Linie I-I in Fig. 2, Fig. 2 einen Teilquerschnitt durch diese Pumpe gemäß Linie II-Ii in Fig. 1, Fig. 3 eine Ansicht mit Teilschnitt gemäß Pfeil III in Fig. 2 dieser Pumpe, Fig. 4 ein Funktionsdiagramm der Erfindung mit Spritzverstellzeitpunkt über der Drehzahl, Fig. 5 eine Fig. 3 entsprechende Darstellung einer Variante und Fig. 6 eine konstruktive Ausgestaltung eines Erfindungsdetails.

### Beschreibung des Ausführungsbeispiels

Anhand der in Fig. 1 dargestellten Verteilereinspritzpumpe wird im folgenden die Grundfunktion einer solchen Pumpe erläutert. Ein auch als Verteiler dienender Pumpenkolben 1 wird durch eine Antriebswelle 2 und mit Hilfe eines Nockentriebs 3 in eine hin und her gehende und gleichzeitig rotierende Bewegung versetzt. Bei jedem Druckhub des Pumpenkolbens 1 wird dabei aus einem Pumpenarbeitsraum 4 über eine zentrale Längsbohrung 5 und eine Verteilerlängsnut 6 Kraftstoff zu einem von mehreren Druckkanälen 7 gefördert, die um den Pumpenkolben 1 herum in gleichmäßigen Drehwinkelabständen angeordnet sind und jeweils zu einem nicht dargestellten Brennraum einer Brennkraftmaschine führen.

Der Pumpenarbeitsraum 4 wird über einen Saugkanal 8 aus einem im Gehäuse der Einspritzpumpe vorhandenen und mit Kraftstoff gefüllten Saugraum 9 mit Kraftstoff versorgt, indem während des Saughubs des Pumpenkolbens 1 der Saugkanal 8 durch im Pumpenkolben 1 vorgesehene Steuerkanäle 11 aufgesteuert wird, so daß entsprechend Kraftstoff aus dem Saugraum 9 in den Pumpenarbeitsraum 4 strömen kann. Die Anzahl der Steuerkanäle 11 entspricht der Anzahl der Druckkanäle 7 und damit der Anzahl der pro Umdrehung des Pumpenkolbens ausgeführten Druckhübe. In den Druckkanälen 7 ist jeweils ein Druckventil 12 angeordnet, um die Druckleitungen zwischen Kraftstoffeinspritzpumpe und Motor (nicht dargestellt) von den Druckkanälen 7 in Strömungsrichtung zur Pumpe hin hydraulisch abzukoppeln.

Die pro Hub in je einen der Druckkanäle 7 geförderte einzuspritzende Menge wird durch die axiale Lage eines um den Pumpenkolben 1 angeordneten Regelschiebers 13 bestimmt. Die axiale Lage des Regelschiebers 13 wird durch einen Drehzahlregler 14 und einen nicht dargestellten willkürlich betätigbaren Verstellhebel bestimmt, unter Auswertung der jeweiligen Drehzahl und Last, wobei letztere vorzugsweise der Stellung des Gaspedals der Brennkraftmaschine entspricht.

Der Saugraum 9 wird von einer Förderpumpe 15 her mit Kraftstoff versorgt, die auch von der Antriebswelle 2 angetrieben wird und deren Saugleitung 16 von einem nicht dargestellten Kraftstoffbehälter her mit Kraftstoff versorgt wird. Durch ein hier nicht dargestelltes Drucksteuerventil wird der Ausgangsdruck der Förderpumpe 15 und damit der Druck im Saugraum 9 gesteuert, so daß dieser Druck entsprechend einer zunehmenden Drehzahl steigt. Im Saugraum 9 sind der Nockentrieb 3 sowie der Drehzahlregler 14 angeordnet, die somit druckausgeglichen allseitig vom Kraftstoff umgeben sind und durch diese geschmiert werden.

Der im Pumpengehäuse 17 angeordnete Nockentrieb 3 weist einen Rollen 18 tragenden Rollenring 19 auf, der um einen bestimmten Winkel verdrehbar im Pumpengehäuse 17 gelagert ist und in dessen U-förmigen Querschnitt die Rollen 18 gelagert sind. Dieser Rollenring 19 ist über ein Verstellglied in Form eines Verstellbolzens 21 mit einem Spritzverstellkolben 22 drehschlüssig gekoppelt. In der Innenbohrung dieses Rollenrings 19 ist eine Klauenkupplung vorhanden, bei der antriebsseitige Klauen 23 der Antriebswelle 2 mit abtriebsseitigen Klauen 23 des Pump- und Verteilerkolbens 1 ineinander greifen, so daß der Pump- und Verteilerkolben 1 unabhängig von der Antriebswelle 2 eine Hubbewegung während des form- und kraftschlüssigen Drehantriebes ausüben kann. Am Pumpenkolben 1 ist außerdem eine Stirnnockenscheibe 25 angeordnet, die mit einer Stirnnocken aufweisenden Fläche 26 auf den Rollen 18 abläuft, wobei die Zahl der Stirnnocken wiederum der Zahl der Druckkanäle 6 entspricht. Die Stirnnockenscheibe 25 wird durch Federn 27, von denen nur eine teilweise dargestellt ist, mit ihrer Lauffläche 26 auf die Rollen 18 gepresst.

Der, wie besonders Fig. 2 entnehmbar, tangential zum Rollenring 19 axial verschiebbare Spritzverstellkolben 22 ist in der einen Verstellrichtung durch eine Spritzverstellfeder 28 belastet und in der anderen Verstellrichtung durch den in einem Raum 29 herrschenden Druck von Steuerflüssigkeit, welche durch den auch im Saugraum 9 vorhandenen Kraftstoff gebildet wird, dessen Druck drehzahlabhängig gesteuert ist und welcher durch einen im Spritzverstellerkolben 22 vorhandenen Drosselkanal 31 zugeführt wird. Die Verschieberichtung des Spritzverstellkolbens 22 ist dabei so gewählt, daß wenn der Kraftstoffdruck im Saugraum 8 mit zunehmender Drehzahl steigt, der Spritzverstellkolben 22 entgegen der Spritzverstellfeder 28 verschoben den Rollenring 19 so verdreht, daß die Stirnnocken der Stirnnockenscheiben 25 früher mit den Rollen 18 in Eingriff gelangen, wodurch der Hubbeginn des Pumpenkolbens 1 und damit der Förderbeginn, d.h. der Spritzzeitpunkt des Kraftstoffes in bezug auf die Drehlage der Antriebswelle 2, früher erfolgt. Je höher also die Drehzahl ist, desto früher liegt dieser Spritzzeitpunkt.

Der Antrieb des Drehzahlreglers 14 erfolgt über ein Zahnrad 32, das drehschlüssig auf die Antriebswelle 2 gesteckt ist und einen Drehzahlgeber 33 mit Fliehgewichten 34 antreibt, welcher an einer nicht dargestellten Reglermuffe angreifen, die axial verschiebbar gelagert ist und andererseits durch eine Regelfeder am Hebelsystem 35 angreift, welches wiederum den Regelschieber 13 für dessen Hublage anlenkt. Das Regelhebelsystem 35 ist hierfür auf einer Achse 36 schwenkbar gelagert. In bekannter Weise wird bei diesen Pumpen die Vorspannung der Regelfeder durch den Verstellhebel geändert und zwar in der Art, daß bei Verstellung des Verstellhebels in Richtung zunehmender Last auch die Vorspannung der Regelfeder zunimmt, so daß der Regelschieber 13 weiter nach oben geschoben wird, was aufgrund eines dadurch gegebenen späteren Aufsteuerns eines Entlastungskanals 37 des Pumpenarbeitsraums 4 während des Druckhubs des Pumpenkolbens 1 eine Zunahme der Einspritzmenge zur Folge hat. Der Entlastungskanal 37 ist im Pumpenkolben 1 angeordnet und mit der Axialbohrung 5 verbunden. Die Absteuerung der noch im Pumpenarbeitsraum 4 befindlichen Kraftstoffmenge ist immer dann gegeben, wenn während des Druckhubs des Pumpenkolbens 1 die Mündungen 38 des Entlastungskanals 37 aus dem Regelschieber 13 austauchen und so die weitere Kraftstofförderung des Pumpenkolbens in den Saugraum 9 erfolgt. Der Förderbeginn hingegen erfolgt stets nach Beginn und Zurücklegung eines bestimmten Druckhubweges des Pumpenkolbens 1, nämlich nachdem die im Pumpenkolben 1 verlaufenden Steuerkanäle 11 vom Saugkanal 8 getrennt wurden. Wenn also bei zunehmender Drehzahl der Rollenring 19 durch den Spritzverstellkolben 22 um einige Winkelgrad verdreht wird und damit die Antriebsrollen 18 in bezug auf die Lauffläche 26 der Stirnnockenscheibe 25 verschoben werden, beginnt entsprechend der Druckhub des Pumpenkolbens 1 früher mit entsprechend früherer Unterbrechung der Steuerkanäle zum Saugkanal. Um über diese rein drehzahlabhängige Spritzzeitpunktverstellung auch eine davon unabhängige temperaturabhängige Verstellung des Spritzbeginns in Richtung früh zu erhalten, greift am Rollenring 19 in eine dort vorgesehene Nut 39 ein Kugelbolzen 41 ein, der an der Stirnseite einer Verstellwelle 42 exzentrisch angeordnet ist, an welcher andererseits ein Verstellhebel 43 angreift. Sobald also bei kalter Brennkraftmaschine der Verstellhebel 43 in Richtung früh verschoben wird, wird über die Verstellwelle 42 und den exzentrisch angeordneten Kugelbolzen 41 dieser an das Ende 44 der Nut 39 gedrückt, so daß nach Überwindung der Kraft der Spritzverstellfeder 28 der Rollenring 19 entsprechend im Gehäuse 17 verdreht wird. Hiermit ist jeweils der spätest mögliche Spritzzeitpunkt bestimmt - der Rollenring 19 kann nunmehr nur noch in Richtung früher verdreht werden.

Bei dieser Verdrehung muß auch die Kraft einer Schenkelfeder 45 überwunden werden, die am Verstellhebel 43 in Richtung spät angreift. Um die jeweilige Verstellrichtung in der Zeichnung anzugeben, sind entsprechende Doppelpfeile vorgesehen, wobei die Pfeile in Richtung "plus" eine Späterverstellung und die in Richtung "minus" eine Früherverstellung des Spritzzeitpunkts bedeuten. Außerdem ist in Fig. 2 der Spritzverstellkolben 22 um den Weg a verschoben, und es liegt der Kugelbolzen 41 am Ende 44 der Nut 39 an, als Hinweis dafür, daß der Verstellhebel 43 in eine für kalten Motor entsprechende Frühverstellung verdreht ist, für die a signifikant ist. Für diese Frühverstellung greift am Verstellhebel 43 ein Temperaturgeber 46 an, der als Steuergerät eine der Temperatur entsprechende Verstellung des Verstellhebels 43 bewirkt und der im einzelnen anhand von Fig. 3 erläutert wird.

Der Temperaturgeber 46 weist wie in Fig. 3 dargestellt einen Dehnstoffregler 47 auf, der über ein elektrisches Heizgerät 48 synchron zur Motortemperatur erwärmbar ist. Dieser Dehnstoffregler 47 verschiebt mit zunehmender Temperatur fortschreitend über einen Zapfen 49 einen Federteller 51 entgegen der Kraft einer Einspannfeder 52 und verstellt dabei ein Koppelstück 53 eines Bowdenzuges 54, der als Mitnahmeglied für den Verstellhebel 43 dient. Hierfür ist am Ende des Bowdenzuges ein Klemmstück 55 vorgesehen. Der Bowdenzug selbst ist durch eine Gummitülle 56 verkleidet, die zwischen dem Verstellhebel 43 und einem Gehäuse 57 des Temperaturgebers 46 angeordnet ist.

Zwischen dem Klemmstück 55 und dem Verstellhebel 43 ist relativ zum Klemmstück 55 auf dem Bowdenzug verschiebbar eine Buchse 58 vorgesehen, wobei zwischen dieser Buchse 58 und dem Klemmstück 55 eine Zusatzfeder 59 angeordnet ist. Die unmittelbare Kraftübertragung zwischen dem Bowdenzug 54 und dem Verstellhebel 43 wird über einen Klemmbolzen 61 bewirkt, der innerhalb der Buchse 58 axial verschiebbar ist, wobei eine Bodenfläche 62 der Buchse 58 als Anschlag für den möglichen Relativhub b zwischen Buchse 58 und Klemmbolzen 61 dient. Das Klemmstück 55 und der Klemmbolzen 61 weisen einen festen Abstand voneinander auf für den möglichen Verstellweg b der Buchse 58 von der gezeigten Stellung bis zur Anlage der Bodenfläche 62 der Buchse 58 am als Anschlag dienenden Klemmbolzen 61

Die Zusatzfeder 59 wirkt in Richtung früher Spritzzeitpunkt auf den Verstellhebel 43, wobei bei einer Verdrehung desselben unter Wirkung dieser Zusatzfeder 59 der Klemmbolzen 61 in seiner Lage verharren würde und die Buchse 58 durch die Zusatzfeder 59 angetrieben den Verstellhebel 43 nach links schwenken würde. Eine solche Verstellung ist jedoch nur möglich, wenn die in Richtung spät wirkenden Kräfte, wie nämlich die Schenkelfeder 45 und die Spritzverstellfeder 28, überwunden wären. Erfindungsgemäß ist die Kraft der Zusatzfeder 59 mit ihrer Verstellwirkung auf den Verstellhebel 43 etwas größer als die Kraft der Schenkelfeder 45 mit ihrer Stellwirkung auf diesen Verstellhebel 43. Für das Gesamtkräfteverhältnis unter Einbeziehung der Exzenterlage des Kugelbolzens 41 zur Verstellwelle 42 sowie der Kraft der in Richtung spät wirkenden Spritzverstellfeder 28 und der durch den Verstellbolzen 21 gegebenen Hebelübersetzung ist die in Richtung spät wirkende, am Rollenring 19 angreifende mechanische Kraft durch die Spritzverstellfeder 28 und die Schenkelfeder 45 größer als die mechanische Verstellkraft, die, durch die Zusatzfeder 59 verursacht, in Richtung früh wirkt. Hierbei kann aufgrund des günstigen Hebelverhältnisses durch den Verstellhebel 43 mit einer Zusatzfeder 59 verhältnismäßig geringer Kraft eine verhältnismäßig große Verstellkraft am Rollenring erzeugt werden.

Der Schwenkbereich des Verstellhebels 43 ist durch Anschläge 63 und 64 begrenzt, wobei jedoch in jedem Fall bei warmer Brennkraftmaschine durch den Temperaturgeber 46 und mit Unterstützung der Schenkelfeder 45 der Verstellhebel 43 soweit in Richtung spät verschwenkt wird, daß der Kugelbolzen 41 keine Wirkverbindung mit dem Rollenring 19 eingehen kann und die Spritzzeitpunktverstellung nur noch durch den Spritzverstellkolben 22 erfolgt.

Anhand des in Fig. 4 dargestellten Funktionsdiagramm wird das Arbeiten der Zusatzfeder 59 erläutert. In diesem Diagramm ist über der Drehzahl n (Abszisse) der Förderbeginn fb bzw. der Spritzzeitpunkt (Ordinate) aufgetragen, je höher der Punkt liegt, desto früher erfolgt der Spritzbeginn. Um bei der bisherigen Annahme zu bleiben, zeigt der entsprechende Doppelpfeil mit minus nach oben und plus nach unten. Die gestrichelt dargestellte Kennlinie mit einem waagrechten Abschnitt-c und einem schrägen Abschnitt d, der in einen durchgezogenen Abschnitt e gleicher Steigung übergeht, entspricht dem bekannten Spritzzeitpunktversteller, ohne die Zusatzfeder 59. Erfindungsgemäß wird durch die Zusatzfeder 59 die durchgezogene Kennlinie f erzielt, die in die Kennlinie e übergeht, während beim bekannten Spritzzeitpunktversteller, bei dem für kalten Motor erfolgten mechanischen Spritzverstellung a (siehe Fig. 2) der Verstellkolben 22 und damit der Rollenring 19 in dieser Einstellage verharren, bis die Drehzahl nc erreicht ist, bei der der dieser Drehzahl entsprechende Druck im Raum 29 beginnt, die Kraft der Spritzverstellfeder 28 zu überwinden, und wonach dann völlig unabhängig von der mechanischen Vorgabe durch den Kugelbolzen 41 (dieser bleibt stehen) der Rollenring 19 gemäß der Kennlinie d und entsprechend der Motordrehzahl nach früher verdreht wird, so wie es bei der warmen Brennkraftmaschine der Fall ist. Insofern entspricht die Kennlinie d in Verbindung mit der Kennlinie e dem typischen Spritzzeitpunktverlauf bei warmer Brennkraftmaschine. Durch das Verwenden der Zusatzfeder 59 jedoch beginnt bereits eine gewisse Verdrehung des Nockenrings 19 in Richtung früh von a aus, sobald das Gleichgewicht zwischen den in Richtung spät wirkenden Kräften durch die Verstellfeder 28 und die Schenkelfeder 45 mit den in Richtung früh wirkenden Kräften durch die Zusatzfeder 59, unterstützt durch den Kraftstoffdruck im Raum 29, wenn dieser Druck aufgrund zunehmender Drehzahl steigt, erreicht ist. Bei Erreichen der Drehzahl ne, die oberhalb der Drehzahl nc liegt, ist dann der Weg b der Zusatzfeder 59 beendet, was einer Spritzzeitpunktverstellung in Richtung früh des Weges FB_{b} entspricht. Wie dem Diagramm deutlich entnehmbar ist, ergibt dieses einen weichen Übergang zwischen dem spätest zulässigen Spritzzeitpunkt bei kalter Maschine und der höherer Drehzahl entsprechenden Frühverstellung.

Bei der in Fig. 5 dargestellten Variante ist das Klemmstück 55 innerhalb eines einseitig geschlossenen Nippels 75 fest angeordnet, wobei dieser Nippel mit seiner offenen Seite mit dem Verstellhebel 43 zusammenwirkt. Im Nippel 75 ist ein Kolben 76 axial verschiebbar angeordnet, der ebenfalls mit dem Verstellhebel 43 zusammenwirkt und an dem sich einerseits die Zusatzfeder 59 abstützt, die andererseits am Klemmnippel 55 angreift. Der Kolben 76 ist für den Durchgang des Bowdenzuges 54 durchbohrt. Sobald also die Möglichkeit aufgrund des Kräfteverhältnisses besteht, wird durch die Stellfeder 59 der Kolben 76 und damit der Verstellhebel 43 nach links in Richtung früh verschoben und dies relativ zum mit dem Bowdenzug 54 ortsfesten Nippel 75.

Der Verstellhebel 43 ist hier in einer Stellung für warmen Motor dargestellt, also in einer Stellung, in der er keine Spritzbeginnverstellaufgaben übernommen hat. Entsprechend ist über den Temperaturgeber 46 und Bowdenzug 54 der Nippel 75 so weit nach rechts verschoben, daß selbst bei durch die Zusatzfeder 59 aus dem Nippel 75 herausgeschobenem Kolben 76 der Verstellhebel 43 eine Stellung einnimmt, die ohne Verstelleinfluß bleibt. In dieser Figur ist gestrichtelt die vergleichsweise Stellung des Verstellhebels 43 dargestellt, die er aufgrund der Verstellung durch den Temperaturgeber 46 bei kaltem Motor einnimmt zuzüglich einer Verstellung für höhere Drehzahl durch die Zusatzfeder 59.

In Fig. 6 ist eine dritte Variante der Erfindung dargestellt, bei der sich am Innenboden eines Blechtopfes 65 die Zusatzfeder 59 einerseits abstützt, die sich andererseits an einem Schieber 66 abstützt, der eine stufenförmige Querbohrung 67 hat, um mit einem für den Bowdenzug 54 quer durchbohrten Stufenschraubbolzen 68 als Klemmstück zu dienen. Im Blechtopf 65 sind Längsnuten 69 für den Stufenschraubbolzen 68 vorhanden. Außerdem bildet die Stirnseite 71 des Schiebers 66 mit dem Boden 72 des Topfes 65 den einen Begrenzungsanschlag, während der andere Anschlag durch die Länge der Längsnuten 69 in Verbindung mit dem Stufenschraubbolzen 68 gebildet wird. In der Bodenwand des Topfes 65 ist eine den Bowdenzug 54 durchlassende Bohrung 73 vorhanden. Außerdem ist an dieser Wand um den Bowdenzug 54 herum eine Hülse 74 befestigt, die als Anschlag mit dem Verstellhebel 43 zusammenwirkt. Bei dieser Variante wird zur zusätzlichen Frühverstellung der Topf 65 durch die Feder 59 relativ zum mit dem Bowdenzug 54 ortsfesten Schieber 66 verstellt.

### Bezugszahlenliste

### Spritzzeitpunkt

mech. Kraft
- 1: Pumpenkolben
- 2: Antriebswelle
- 3: Nockengetriebe
- 4: Pumpenarbeitsraum
- 5: Axialbohrung in 1
- 6: Verteilerlängsnut in 1
- 7: Druckkanäle
- 8: Saugkanal
- 9: Saugraum
- 10:
- 11: Steuerkanäle
- 12: Druckventil
- 13: Regelschieber
- 14: Drehzahlgeber
- 15: Förderpumpe
- 16: Saugleitung
- 17: Pumpengehäuse
- 18: Rollen
- 19: Rollenring
- 20:
- 21: Verstellbolzen
- 22: Spritzverstellkolben
- 23: Klauen an 2
- 24: Klauen an 1
- 25: Stirnnockenscheibe
- 26: Lauffläche von 25
- 27: Federn
- 28: Spritzverstellfeder
- 29: Raum
- 30:
- 31: Drosselkanal
- 32: Zahnrad
- 33: Drehzahlgeber
- 34: Fliehgewichte
- 35: Regelhebel
- 36:
- 37: Entlastungskanal
- 38: Mündungen
- 39: Nut in 19
- 40:
- 41: Kugelbolzen
- 42: Verstellwelle
- 43: Verstellhebel
- 44: Ende von 39
- 45: Schenkelfeder
- 46: Temperaturgeber
- 47: Dehnstoffregler
- 48: Heizgerät
- 49: Zapfen
- 50:
- 51: Federteller
- 52: Einspannfedern
- 53: Koppelstück
- 54: Bowdenzug
- 55: Klemmstück
- 56: Gummitülle
- 57: Gehäuse
- 58: Buchse
- 59: Zusatzfeder
- 60:
- 61: Klemmbolzen
- 62: Bodenfläche
- 63: Anschlag
- 64: Anschlag
- 65: Topf
- 66: Schieber
- 67: Stufenbohrung
- 68: Stufenschraubbolzen
- 69: Längsnuten
- a: Weg
- b: Weg zwischen 58 und 62
- 70:
- 71: Stirnseite von 66
- 72: Boden von 65
mech. Kraft an RR angreifend in Richtung früh oder Richtung spät durch Federn verursacht
- 73: Bohrung
- 74: Hülse
- 75: Nippel
- 76: Kolben

## Patentansprüche

1. Verteilerkraftstoffeinspritzpumpe für Brennkraftmaschinen
- mit einem Drehzahlregler zur Regelung der Einspritzmenge in Abhängigkeit von Betriebskenngrößen wie Last und Drehzahl,
- mit einem die Dreh- und Förderbewegung des Pump- und Verteilerkolbens (2) bewirkenden Nockentrieb, durch den bei Relativverdrehen eines an sich ruhenden Teils (19) zu dem umlaufenden Teil (25) eine zeitliche Änderung des durch den umlaufenden Teil ausgelösten Hub des Pump- und Verteilerkolbens (2) bestimmten Förderbeginns erfolgt,
- mit einem hydraulischen Spritzzeitpunktversteller (21, 22, 28, 29, 31) zur Änderung des Förderbeginns, durch den der an sich ruhende Teil (19) über ein mit diesem verbundenes Verstellglied (21), das mit einem Spritzverstellkolben (22) des Spritzzeitpunktverstellers gekoppelt ist, verstellbar ist, welcher Spritzverstellkolben entgegen der Kraft einer Spritzverstellfeder (28) durch eine Steuerflüssigkeit beaufschlagt ist, deren Druck sich drehzahlabhängig ändert, so daß mit zunehmender Drehzahl eine Verstellung des Spritzzeitpunktes in Richtung früh erfolgt
- und mit einer mechanischen, am ruhenden Teil angreifenden Spritzzeitpunktverstelleinrichtung, durch die bei kalter Brennkraftmaschine der ruhende Teil über einen Temperaturgeber (46) und ein Mitnahmeglied (41) in Richtung früh entgegen der Kraft der Spritzverstellfeder (28) verschoben wird, derart, daß durch den hydraulischen Spritzzeitpunktversteller erst ab Erreichen dieser Frühstellung eine weitere Frühverstellung erfolgt,
dadurch gekennzeichnet, daß die Verbindung zwischen dem Temperaturgeber(46) und dem Mitnahmeglied (41) über eine im kalten Zustand der Brennkraftmaschine vorgespannte Zusatzfeder (59) wirkt, die mit zunehmendem hydraulischen Druck entspannt wird, bis zu einem Anschlag (61), wobei in Unterstützung des Druckes der Steuerflüssigkeit eine zusätzliche Verstellung in Richtung früh entgegen der in Richtung spät wirkenden Spritzverstellfeder (28) bewirkt wird.

2. Verteilereinspritzpumpe nach Anspruch 1, dadurch gekennzeichnet, daß das Mitnahmeglied (41) einen in einer Ausnehmung (39) des ruhenden Teils wirkenden Exzenterbolzen aufweist, der an einer Stirnseite einer mit ihrer Achse radial zum ruhenden Teil angeordneten Verstellwelle (42) angeordnet ist, an welcher ein Verstellhebel (43) angreift.

3. Verteilerkraftstoffeinspritzpumpe nach Anspruch 2, dadurch gekennzeichnet, daß am Verstellhebel (43) eine Schenkelfeder (45) in Richtung spät angreift, deren auf die Verstellwelle (42) wirkende Stellkraft geringer ist als die durch die Zusatzfeder (59) über den Verstellhebel (43) erzeugte Verdrehkraft.

4. Verteilerkraftstoffeinspritzpumpe nach einem der vorhergehenden Ansprüche, dadurch gekennzeichnet, daß der Nockentrieb einen im Pumpengehäuse (17) gelagerten, als ruhendes Teil dienenden Rollenring (19) mit Laufrollen (18) aufweist und eine mit einer auf den Rollen (18) ablaufenden Lauffläche (26) versehene Stirnnockenscheibe (25) aufweist, die von einer Antriebswelle (2) zusammen mit dem Pump- und Verteilerkolben (1) sowie einer Förderpumpe (15) drehzahlgleich angetrieben wird.

5. Verteilerkraftstoffeinspritzpumpe nach einem der vorstehenden Ansprüche, dadurch gekennzeichnet, daß der Temperaturgeber (46) mit dem Verstellhebel (43) mittels eines Bowdenzugs (54) gekoppelt ist, auf dem zur Koppelung mit dem Verstellhebel ein Klemmstück (68, 55) angeordnet ist, zwischen dem und einem um einen durch das Klemmstück (55) und den Anschlag (61, 69, 75) festgelegten Verstellweg b verstellbaren Stützteil (58,65,76), das durch die Zusatzfeder (59) in Anlage an den Verstellhebel (43) bringbar ist, die Zusatzfeder (59) eingespannt ist, wobei der Verstellweg b des Stützteils zugleich der mögliche Verstellweg der Zusatzfeder (59) für die zusätzliche Verstellung in Richtung früh ist.

6. Verteilerkraftstoffeinspritzpumpe nach Anspruch 5, dadurch gekennzeichnet, daß das Stützteil ein die Zusatzfeder (59) aufnehmender Topf (65) ist, durch den der Bowdenzug (54) axial hindurchgeführt ist und der wenigstens mittelbar auf dem Klemmstück (66; 68) verschiebbar geführt ist, zwischen dem und dem Boden (72) des Topfes die Zusatzfeder eingespannt ist und ein zum Verstellglied (43) weisender Teil (74) des Topfes durch die Zusatzfeder (59) in Anlage an den Verstellhebel (43) bringbar ist, wobei der Verstellweg b des Topfes relativ zum Klemmstück (68) durch zwei Anschläge (69, 68, 71;69, 68) an Klemmstück (68) und Topf (65) festgelegt ist.

7. Verteilerkraftstoffeinspritzpumpe nach Anspruch 5, dadurch gekennzeichnet, daß auf dem Bowdenzug zwei Klemmstücke (55) und (61) angeordnet sind, zwischen denen verschiebbar auf dem Bowdenzug eine Buchse (58) vorhanden ist, die einerseits mit dem Verstellhebel (43) zusammenwirkt und andererseits sich an dem einen Klemmstück (55) abstütz, während das andere Klemmstück (61) mit dem Verstellglied (43) zusammenwirkt.

8. Verteilerkraftstoffeinspritzpumpe nach Anspruch 5, dadurch gekennzeichnet, daß das Klemmstück (55) in einem Nippel (75) befestigt ist, wobei in dem Nippel (75) ein Kolben (76) auf dem Bowdenzug (54) axial verschiebbar angeordnet ist, der einerseits wie der Nippel (75) mit dem Verstellglied (43) zusammenwirkt und andererseits durch die Zusatzfeder (59) belastet ist, die sich andererseits am Klemmnippel (55) abstützt.

## Claims

1. Distributor-type fuel injection pump for internal combustion engines
- with a speed governor for controlling the injected quantity as a function of operating parameters such as load and rotational speed,
- with a cam drive which brings about the rotory and pumping motion of the pump and distributor plunger (1) and by means of which a change in the time of the beginning of delivery, which is determined by the lift of the pump and distributor plunger (1) initiated by the rotating part (25) is brought about when a normally stationary part (19) is rotated relative to the rotating part,
- with a hydraulic injection instant adjuster (21, 22, 28, 29, 31) for changing the beginning of delivery, by means of which the normally stationary part (19) can be adjusted by way of an adjusting member (21), connected to the latter, which is coupled to an injection adjustment piston (22) of the injection instant adjuster, which injection adjustment piston is acted upon counter to the force of an injection adjustment spring (28) by a control fluid, the pressure of which changes as a function of the rotational speed, with the result that the injection instant is adjusted in the advanced direction as the rotational speed increases,
- and with a mechanical injection-instant adjustment device which engages on the stationary part and by which, when the internal combustion engine is cold, the stationary part is displaced in the advanced direction by means of a temperature sensor (46) and a driving member (41), counter to the force of the injection adjustment spring (28), such that a further advance is brought about by the hydraulic injection instant adjuster only after this advance has been reached,
characterized in that the connection between the temperature sensor (46) and the driving member (41) acts via an additional spring (59), which is preloaded in the cold state of the internal combustion engine and is relieved as the hydraulic pressure increases, up to a stop (61), an additional adjustment in the advanced direction counter to the injection adjustment spring (28), which acts in the retarded direction, being brought about to assist the pressure of the control fluid.

2. Distributor-type injection pump according to Claim 1, characterized in that the driving member (41) has an eccentric stud which acts in an aperture (39) in the stationary part and is arranged at one end of an adjusting shaft (42) arranged with its axis radial to the stationary part, on which adjusting shaft there engages an adjusting lever (43).

3. Distributor-type fuel injection pump according to Claim 2, characterized in that engaging on the adjusting lever (43) in the retarded direction is a torsion spring (45) whose actuating force acting on the adjusting shaft (42) is lower than the rotational force produced by the additional spring (59) by way of the adjusting lever (43).

4. Distributor-type fuel injection pump according to one of the preceding claims, characterized in that the cam drive has a roller ring (19) mounted in the pump housing (17), serving as the stationary part and having rollers (18) and has a face cam disc (25) which is provided with a running surface (26) running on the rollers (18) and is driven by a drive shaft (2) together with the pump and distributor plunger (1) and a feed pump (15), at the same rotational speed as these.

5. Distributor-type fuel injection pump according to one of the preceding claims, characterized in that the temperature sensor (46) is coupled to the adjusting lever (43) by means of a Bowden cable (54), arranged on which for the purpose of coupling to the adjusting lever is a clamping piece (68, 55) between which and a supporting part (58, 65, 76), which can be adjusted by an adjustment travel b determined by the clamping piece (55) and the stop (61, 69, 75) and which can be brought to rest against the adjusting lever (43) by the additional spring (59), the additional spring (59) is clamped, the adjustment travel b of the supporting part being, at the same time, the possible adjustment travel of the additional spring (59) for the additional adjustment in the advanced direction.

6. Distributor-type fuel injection pump according to Claim 5, characterized in that the supporting part is a cup (65) which accommodates the additional spring (59), through which the Bowden cable (54) is passed axially and which is guided at least indirectly and displaceably on the clamping piece (66; 68) between which and the bottom (72) of the cup the additional spring is clamped, and a part (74) of the cup facing the adjusting member (43) can be brought to rest against the adjusting lever (43) by the additional spring (59), the adjustment travel b of the cup relative to the clamping piece (68) being determined by two stops (69, 68, 71; 69, 68) on the clamping piece (68) and the cup (65).

7. Distributor-type fuel injection pump according to Claim 5, characterized in that arranged on the Bowden cable are two clamping pieces (55) and (61) between which there is, displaceable on the Bowden cable, a bush (58) which at one end interacts with the adjusting lever (43) and, at the other end, is supported against one clamping piece (55), while the other clamping piece (61) interacts with the adjusting member (43).

8. Distributor-type fuel injection pump according to Claim 5, characterized in that the clamping piece (55) is secured in a nipple (75), there being arranged in the nipple (75) in a manner axially displaceable on the Bowden cable a piston (76) which at one end interacts, like the nipple (75), with the adjusting member (43) and, at the other end, is loaded by the additional spring (59), which is supported at the other end against the clamping nipple (55).

## Revendications

1. Pompe d'injection de carburant pour moteurs à combustion interne :
- avec un régulateur de la vitesse de rotation pour réguler le débit d'injection en fonction de grandeurs caractéristiques de fonctionnement telles que la charge et la vitesse de rotation,
- avec un mécanisme à cames provoquant le mouvement de rotation et de refoulement du piston de pompe et du distributeur (2), grâce auquel, lors de la rotation relative d'une pièce (19) en soi au repos par rapport à la pièce tournante (25), a lieu une modification dans le temps du débit de refoulement déterminé par la course du piston de la pompe et du distributeur (2) déclenché par la pièce tournante,
- avec un mécanisme hydraulique de réglage de l'avance à l'injection (21, 22, 28, 29, 31) servant à modifier le début du refoulement, grâce auquel on peut déplacer la pièce (19), en soi au repos, au moyen d'un organe de réglage (21) relié à celle-ci, organe qui est couplé à un piston de réglage (22) du mécanisme d'avance à l'injection, lequel piston de réglage de l'injection est sollicité, à l'encontre de la force d'un ressort de réglage d'injection (28), par un liquide de commande dont la pression varie en fonction de la vitesse de rotation, de telle sorte que l'on obtient, quand la vitesse de rotation augmente, un déplacement de l'instant d'injection dans le sens de l'avance,
- et avec un dispositif mécanique de réglage de l'avance à l'injection, qui vient en prise sur la pièce au repos, grâce auquel, quand le moteur à combustion interne est froid, on déplace la pièce au repos au moyen d'un détecteur de température (46) et d'un organe d'entraînement (41) dans le sens de l'avance à l'encontre de la force du ressort de réglage d'injection (28), de telle sorte que l'on obtient un autre réglage dans le sens de l'avance sous l'action du mécanisme de réglage de l'instant d'injection, seulement une fois qu'on a atteint cette position avancée,
pompe d'injection de carburant caractérisée en ce que la liaison entre le détecteur de température (46) et l'organe d'entraînement (41) agit au moyen d'un ressort additionnel (59) précontraint quand le moteur à combustion interne est froid, ressort additionnel qui se détend quand la pression hydraulique augmente, jusqu'à une butée (61), alors qu'on provoque, en soutien de la pression du liquide de commande, un déplacement additionnel dans le sens de l'avance à l'encontre du ressort de réglage d'injection (28) agissant dans le sens du retard.

2. Pompe d'injection de carburant selon la revendication 1, caractérisée en ce que l'organe d'entraînement (41) présente un téton excentré qui agit dans un évidement (39) de la pièce au repos, téton qui est disposé sur une face frontale d'un arbre de réglage (42) dont l'axe est disposé radialement par rapport à la pièce au repos, arbre sur lequel vient en prise un levier de réglage (43).

3. Pompe d'injection de carburant selon la revendication 2, caractérisée en ce que sur le levier de réglage (43) vient en prise un ressort spiral (45) dans le sens du retard à l'injection, ressort dont la force de réglage, qui agit sur l'arbre de réglage (42), est plus faible que la force de rotation produite par le ressort additionnel (59) au moyen du levier de réglage (43).

4. Pompe d'injection de carburant selon l'une des revendications précédentes, caractérisée en ce que le mécanisme à cames présente une bague à galets (19), servant de pièce au repos, montée dans le boîtier de pompe (17), avec des galets de roulement (18) et un disque à cames frontales pourvu d'une surface de roulement (26) se déroulant sur les galets (18), disque qui est entraîné par un arbre d'entraînement (2) en même temps que le piston de pompe et de distributeur (1), ainsi que par une pompe de refoulement (15) à la même vitesse de rotation.

5. Pompe d'injection de carburant selon l'une des revendications précédentes, caractérisée en ce que le détecteur de température (46) est couplé avec le levier de réglage (43) au moyen d'un câble Bowden (54) sur lequel est disposé, pour son couplage avec le levier de réglage, une pièce de serrage (68, 55), le ressort additionnel (59) étant serré entre celui-ci et une pièce d'appui (58, 65, 76) qui peut être déplacée d'un trajet b déterminé par la pièce de serrage (55) et la butée (61, 69, 75), pièce d'appui qui peut être mise en appui sur le levier de réglage (43) par le ressort additionnel (59) alors que le trajet de réglage b de la pièce d'appui est en même temps le trajet de réglage possible du ressort additionnel (59) pour le déplacement additionnel dans le sens de l'avance à l'injection.

6. Pompe d'injection de carburant selon la revendication 5, caractérisée en ce que la pièce d'appui est un pot (65) qui reçoit le ressort additionnel (59), pot à travers lequel passe axialement le câble Bowden (54) et que l'on peut faire coulisser au moins indirectement sur la pièce de serrage (66 ; 68), le ressort additionnel étant inséré entre celle-ci et le fond (72) du pot, tandis qu'une pièce (74) du pot, orientée vers l'organe de réglage (43), peut être mise par le ressort additionnel (59) en appui sur le levier de réglage (43), le trajet de réglage (b) du pot par rapport à la pièce de serrage (68) étant déterminé par deux butées (69, 68, 71 ; 69, 68) sur la pièce de serrage (68) et le pot (65).

7. Pompe d'injection de carburant selon la revendication 5, caractérisée en ce que sur le câble Bowden sont disposées deux pièces de serrage (55) et (61) entre lesquelles il y a, sur le câble Bowden, une douille (58) qui d'une part coopère avec le levier de réglage (43) et d'autre part s'appuie sur l'une des pièces de serrage (55), tandis que l'autre pièce de serrage (61) coopère avec l'organe de réglage (43).

8. Pompe d'injection de carburant selon la revendication 5, caractérisée en ce que la pièce de serrage (55) est fixée dans un manchon fileté (75), un piston (76) étant disposé dans le manchon fileté (75) de façon à pouvoir coulisser axialement sur le câble Bowden (54), piston qui d'une part coopère comme le manchon fileté (75) avec l'organe de réglage (43) et d'autre part est comprimé par le ressort additionnel (59) qui s'appuie par ailleurs sur le manchon de serrage (55).
